# EUROPÄISCHE PATENTSCHRIFT

(11) **EP 2 183 540 B1**
(45) Veröffentlichungstag und Bekanntmachung des Hinweises auf die Patenterteilung: **10.02.2016**
(21) Anmeldenummer: 08785695.1
(22) Anmeldetag: 23.08.2008
(51) Int. Cl.: F41A 9/76, F41A 5/20, F41A 9/40, F41A 9/37, F41H 7/04

(54) **MUNITIONSBEVORRATUNG**
AMMUNITION SUPPLY
APPROVISIONNEMENT EN MUNITIONS

(30) Priorität: 31.08.2007 DE 102007041294
(43) Veröffentlichungstag der Anmeldung: 12.05.2010
(73) Patentinhaber: Rheinmetall Landsysteme GmbH, 29345 Unterlüß (DE)
(72) Erfinder: SAULE, Hans, 86465 Welden (DE); DILLER, Armin, 86179 Augsburg (DE); KRAUS, Jochen, 86157 Augsburg (DE)
(74) Vertreter: Dietrich, Barbara
(86) Internationale Anmeldenummer: PCT/EP2008/006941
(87) Internationale Veröffentlichungsnummer: WO 2009/030385

(56) Entgegenhaltungen:
- EP-A1- 0 458 106
- EP-A1- 1 715 281
- EP-A2- 1 319 916
- CH-A5- 665 474
- US-A1- 5 440 964

## Beschreibung

Die Erfindung betrifft eine Art der Munitionsbevorratung, die als umlaufende Munitionszuführung um den Turm, ein herkömmliches Munitionsmagazin ersetzt.

Bekannt sind Munitionsmagazine oder dergleichen zur Aufnahme von Munition, die in Turmnähe oder Im Turm selbst untergebracht sind. So beschäftigt sich die DE 195 26 664 A1 mit einem Turm für ein Rad- und Kettenfahrzeug, welcher mit einer Waffe und einem Magazin versehen ist. Die Befestigung der Munitionsmagazine seitlich an einer Lafette Ist in der DE 101 60 216 C1 dargestellt. Auch die EP 1 715 281 B1 zeigt eine seitliche Anbindung von wenigstens zwei Munitionskisten an einer Lafette. Dabei kann jede Kiste in Bezug auf die Seitenwand der Lafette gleiten, um nach dem Abnehmen der anderen Kiste von einer Anfangposition in eine Endposition zu gelangen, welche diejenige ist, die zuvor von der anderen Kiste eingenommen wurde. Dazu ist das letzte Kettenglied der ersten Kette mit dem ersten Kettenglied der Kette der zweiten Kiste verbindbar. Ein geteiltes Munitionsmagazin mit entkoppelbarem Zusatzmagazin offenbart die EP 1 319 916 A2. Das aufgeteilte Magazin Ist seitlich an einer Waffenanlage angebracht.

Die US 5,440,964 A betrifft ein Transportsystem In einem Munitionsmagazin. Die als endlos ausgeführte Munition aufnehmende Förderkette wird hierbei durch das Munitionsmagazin über Umlenkungen und Zahnkränzen geführt. In einer bestimmten Position wird die Munition aus der Kette befördert und eine Waffe zugeführt.

Die CH 665 474 A5 beschreibt eine Patronenzuführvorrichtung von einem ortsfesten Munitionskasten an ein um die Elevationsachse schwenkbare Waffe. Hierbei werden die Patronen in einem ortsfesten Förderkanal parallel zur Elevationsachse der Waffe zugeführt und durch einen Drehteller um 90° geschwenkt. Dieser schiebt dann die Patronen in die Waffe. Eine Endlosförderkette dient zur Aufnahme der Munition, die In einer Übergabeposition der Waffe zugeführt wird.

Ein Munitionsmagazin, welches In der Praxis vorzugsweise hinter dem Turm angeordnet ist, wird in der DE 10 2004 031 773 B3 näher beschrieben.

Die DE 897 28 353 T2 (EP 0 840 085 B1) beschreibt eine Munitionszuführung aus dem Turm heraus. Insbesondere die Lagerung der Munition im Turm bewirkt, dass dieser groß genug sein muss für die Lagerung und Zuführung der Munition sowie für eine Besatzung. Große Türme haben Jedoch den Nachteil, dass sie selber schwer sind und für den Eigenschutz der Besatzung gepanzert werden müssen, was das Turmgewicht zusätzlich erhöht.

Die Erfindung stellt sich die Aufgabe, eine Munitionsbevorratung aufzuzeigen, die weder Im Turm noch in einem Munitionsmagazin gelagert ist, Damit verbunden wird angestrebt, den Turm baulich kleiner gestalten zu können.

Gelöst wird die Aufgabe durch die Merkmale des Patentanspruchs 1. Vorteilhafte Ausführungen sind in den Unteransprüchen aufgezeigt.

Der Erfindung liegt die Idee zugrunde, die Munitionsbevorratung um den Turm zu integrieren, d. h., die Munition wird nicht als Magazin hinter oder neben dem Turm eingebunden, sondern umlaufend / umfänglich um den Turm gelegt bzw. geführt. Die Bevorratung kann um den gesamten Turm gelegt bzw. geführt werden, d.h. vollumfänglich, oder aber nur teilumfänglich.

Dies ermöglicht in Weiterführung der Erfindung eine kleinere Schutzzelle einzubinden, da die Munition nicht im Turm gelagert werden muss. Die Schutzzelle kann für sich eine Schutzhülle, je nach Schutzanforderung, aufweisen. Durch eine zusätzliche Schutzhülle um die außerhalb des Turmes angebrachte Munitionsbevorratung ist auch ein Schutz der Munition gewährleistet.

In Weiterführung der Idee werden die sonst im Turm gelagerten Baugruppen, welche aber nicht im direkten Eingriff durch den Bediener stehen müssen, gleichfalls nach außen zwischen die Schutzzelle und wenn vorhanden, die Schutzhülle gelegt. Ein Schutz dieser Baugruppen wird durch die Schutzhülle um die Munition gewährleistet.

Die umlaufende Munitionszuführung erfolgt in einer einfachsten Form durch eine einfache herkömmliche Munitionszuführung, wenn die Waffe selbst stark genug ist, die Munition zu ziehen. In der beanspruchten Form ist jedoch vorgesehen, einen Antrieb einzubinden, beispielsweise einen Motor, sowie eine flexible Führung, die für sich bekannt ist. Hier besteht die umlaufende Munitionszuführung aus einem Support, einem Verdrehapparat, einem damit verbundenen Krümmer sowie der Transportvorrichtung und dem vorzugsweise elektromotorischen Munitionsförderer.

Die Transportvorrichtung ist in Weiterführung der Erfindung eine umlaufende unendliche Kette, welche in zwei Richtungen beweglich ist (zwei Achsen). An den Kettengliedern sind nach unten ragende Haken angebracht.

Anhand eines Ausführungsbeispiels mit Zeichnung soll die Erfindung näher erläutert werden.

Es zeigt:
- Fig. 1: einen Turm mit Waffenanlage und umlaufender Munitionsbevorratung,
- Fig. 2: den Turm ohne Waffenanlage und der umlaufenden Munitionsbevorratung,
- Fig. 3: die umlaufende Munitionsbevorratung aus Fig. 1 mit Munition ohne Turm in einer vorderen Ansicht,
- Fig. 4: die umlaufende Munitionsbevorratung aus Fig. 1 mit Munition in einer hinteren Ansicht,
- Fig. 5: eine umlaufende Kette als Transportvorrichtung der Munitionsbevorratung aus Fig. 3 bzw. Fig. 4,
- Fig. 5a: die umlaufende Kette 2 in einer perspektivischen Darstellung,
- Fig. 6: den Turm aus Fig. 1 mit Schutz,
- Fig. 6a: eine Darstellung des Schutzes aus Fig. 6.

Fig. 1 zeigt einen Turm 1 mit einer Schutzzelle 2, einer Waffenanlage 3 sowie angedeuteten Bedienern 4. Seitlich werden der Waffe 3 zwei Munitionstypen 5, in der Regel handelt es sich hierbei um wenigstens zwei verschiedene Munitionsarten, zugeführt. Die Munition 5 wird der Waffe 3 aus einer den Turm 1 umlaufenden Munitionsbevorratung 6 zugeführt. Die Munitionszuführung zur Waffe erfolgt in der bevorzugten Ausführung durch einen Support 7, einem Verdrehapparat 8 sowie einem Krümmer 9, die mit der Munitionsbevorratung 6 funktional verbunden sind (Fig.2).

In Fig. 2 dargestellt ist der Turm 1 mit der umlaufenden Munitionsbevorratung 6, die näher erkennbar in den Fig. 3 und 4 aufgezeigt ist.

Die Munitionsbevorratung 6 weist zwei Munitionskanäle 10, 11 auf, in denen unterschiedliche Munitionsarten deponiert sind. Der Transport zum Krümmer 9 findet in der bevorzugten Ausführung mit Hilfe einer umlaufenden Kette 12 statt. Diese wird durch einen elektrischen Antrieb 13 bewegt (Fig. 5). Die Besonderheit dieser Kette ist, dass sie in zwei Achsen beweglich gehalten ist, so dass sie um den Turm 1 gelegt werden kann. Das ermöglicht den Transport der Munition 5 um die Radien R des Turmes 1.

Insbesondere bei einer teilumfänglichen Munitionsbevorratung 6 ist die Verwendung einer derartigen Kette 12 von Vorteil, da mit dieser eine Endloskette geschaffen werden kann. Eine entsprechende Führung der Kette 11 ist der Fig. 5a entnehmbar. Die Kette 12 wird um entsprechende Umlenkungen 14 als Unendlichkette geführt, wobei der Abschnitt 12.1 räumlich gesehen oberhalb des unten zurückgeführten Kettenabschnittes 12.2 läuft.

Fig. 6 zeigt den Turm mit einem äußeren und einem inneren Schutz 20, 22, welcher anhand Fig. 6a näher erläutert wird. Eine Bedrohung 21 trifft zuerst auf den äußeren Schutzmantel 20, dann auf die Munition 5 und dann erst auf den inneren Schutzmantel 22 und damit auf die Schutzzelle 2 selbst. Bei der Auslegung der Schutzelemente 22 der Schutzzelle 2 werden die vorgelagerten Schutzelemente des äußeren Schutzmantels 20 berücksichtigt. Dadurch können in Abstimmung beider Schutzmäntel 20, 22 verschiedene Schutzklassen individuell angepasst, die geforderte Schutzbedürfnisse berücksichtigt werden.

## Patentansprüche

1. Munitionsbevorratung (6) mit wenigstens einem Munitionskanal (10, 11) sowie einer Transportvorrichtung (12) **dadurch gekennzeichnet, dass**
- die Munitionsbevorratung (6) voll- oder teilumfänglich um einen Turm (1) angebracht ist,
- die Munition (5) einer Waffe (3) aus der den Turm (1) umlaufenden Munitionsbevorratung (6) zugeführt wird,
- die Transportvorrichtung (12) eine umlaufende Endloskette ist, die in zwei Achsen beweglich gehalten ist, und
- die Kette (12) um entsprechende Umlenkungen (14) als Unendlichkette geführt wird, wobei ein Abschnitt (12.1) räumlich gesehen oberhalb eines unten zurückgeführten Kettenabschnittes (12.2) läuft.

2. Munitionsbevorratung (6) nach Anspruch 1, **dadurch gekennzeichnet, dass** wenigstens zwei Munitionstypen (5) der Waffe (3) zugeführt werden.

3. Munitionsbevorratung (6) nach Anspruch 1 oder 2, **dadurch gekennzeichnet, dass** ein elektrischer Antrieb eingebunden ist.

4. Munitionsbevorratung (6) nach einem der Ansprüche 1 bis 3, **dadurch gekennzeichnet, dass** an den Kettengliedern nach unten ragende Haken angebracht sind.

5. Munitionsbevorratung (6) nach einem der Ansprüche 1 bis 4, **gekennzeichnet durch** eine zusätzliche Schutzhülle (20) um die außerhalb des Turms (1) angebrachte Munitionsbevorratung (6) zum Schutz der Munition (5).

6. Waffe (3) mit einer Munitionsbevorratung (6) nach einem der Ansprüche 1 bis 5.

7. Waffe (3) nach Anspruch 6, **gekennzeichnet durch** einen Krümmer (9), einen Verdrehapparat (8) sowie einen Support (7), die zwischen Waffe (3) und Munitionsbevorratung (6) eingebunden sind.

## Claims

1. Ammunition supply system (6) having at least one ammunition channel (10, 11) and a transporting device (12), **characterized in that**
- the ammunition supply system (6) is fitted around the entire circumference, or part of the circumference, of a turret (1),
- the ammunition (5) is fed to a weapon (3) from the ammunition supply system (6) encircling the turret (1),
- the transporting device (12) is an encircling endless chain, which is retained such that it can be moved in two axes, and
- the chain (12) is guided, in the form of an endless chain, around corresponding deflecting means (14), wherein one portion (12.1), viewed spatially, runs above a chain portion (12.2), which is routed back along the bottom.

2. Ammunition supply system (6) according to Claim 1, **characterized in that** at least two types of ammunition (5) are fed to the weapon (3).

3. Ammunition supply system (6) according to Claim 1 or 2, **characterized in that** an electric drive is incorporated.

4. Ammunition supply system (6) according to one of Claims 1 to 3, **characterized in that** downwardly projecting hooks are fitted on the chain links.

5. Ammunition supply system (6) according to one of Claims 1 to 4, **characterized by** an additional protective casing (20) around the ammunition supply system (6), fitted outside the turret (1), for the purpose of protecting the ammunition (5).

6. Weapon (3) having an ammunition supply system (6) according to one of Claims 1 to 5.

7. Weapon (3) according to Claim 6, **characterized by** a manifold (9), a torsion apparatus (8) and a support (7), which are incorporated between the weapon (3) and ammunition supply system (6).

## Revendications

1. Approvisionnement en munitions (6) comprenant au moins un canal de munitions (10, 11) ainsi qu'un dispositif de transport (12), **caractérisé en ce que**
- l'approvisionnement en munitions (6) est monté sur toute la périphérie ou sur une partie de la périphérie autour d'une tour (1),
- les munitions (5) sont acheminées à une arme (3) à partir de l'approvisionnement en munitions (6) entourant la tour (1),
- le dispositif de transport (12) est une chaîne en circulation sans fin qui est maintenue mobile dans deux axes, et
- la chaîne (12) est guidée en tant que chaîne sans fin autour de renvois correspondants (14), une partie (12.1), vu spatialement, s'étendant au-dessus d'une partie de chaîne (12.2) ramenée en arrière par le dessous.

2. Approvisionnement en munitions (6) selon la revendication 1, **caractérisé en ce qu'**au moins deux types de munitions (5) sont acheminés à l'arme (3).

3. Approvisionnement en munitions (6) selon la revendication 1 ou 2, **caractérisé en ce qu'**un entraînement électrique est incorporé.

4. Approvisionnement en munitions (6) selon l'une quelconque des revendications 1 à 3, **caractérisé en ce que** des crochets faisant saillie vers le bas sont montés sur les maillons de la chaîne.

5. Approvisionnement en munitions (6) selon l'une quelconque des revendications 1 à 4, **caractérisé par** une enveloppe de protection supplémentaire (20) autour de l'approvisionnement en munitions (6) monté à l'extérieur de la tour (1) pour protéger les munitions (5).

6. Arme (3) comprenant un approvisionnement en munitions (6) selon l'une quelconque des revendications 1 à 5.

7. Arme (3) selon la revendication 6, **caractérisée par** un coude (9), un appareil de rotation (8) ainsi qu'un support (7) qui sont incorporés entre l'arme (3) et l'approvisionnement en munitions (6).
